# EUROPÄISCHE PATENTSCHRIFT

(11) **EP 3 839 407 B1**
(45) Veröffentlichungstag und Bekanntmachung des Hinweises auf die Patenterteilung: **31.07.2024**
(21) Anmeldenummer: 19216890.4
(22) Anmeldetag: 17.12.2019
(51) Int. Cl.: F41A 3/72

(54) **SPANNSCHIEBER FÜR KARABINER**
COCKING HANDLE FOR CARBINES
POIGNÉE D'ARMEMENT POUR CARABINES

(43) Veröffentlichungstag der Anmeldung: 23.06.2021
(73) Patentinhaber: Glock Technology GmbH, 9170 Ferlach (AT)
(72) Erfinder: Nolte, Patrick, 9020 Klagenfurt (AT)
(74) Vertreter: Patentanwälte Barger, Piso & Partner

(56) Entgegenhaltungen:
- US-A1- 2016 320 151
- US-A1- 2017 023 321
- US-B2- 8 336 436

## Beschreibung

Die Erfindung betrifft einen Spannschieber für einen bestehenden Karabiner bzw. einen Karabiner mit einem Spannschieber, entsprechend dem Oberbegriff des Anspruches 1 und der US 2016/320 151 A1.

Diese Druckschrift beschreibt einen beidseits bedienbaren Spannschieber, bei dem einer der beiden Griffe mit einem Haken zur Fixierung versehen ist. Bei Betätigung des "anderen" Griffes erfolgt mittels eines Übertragungsteils auch die Verdrehung des Griffes, der den Haken trägt. Jeder der Griffe wird von einer Feder in seine Ruhelage gedrängt. Eine Betätigung "nach vorne" ist nicht ausgeschlossen, aber wegen des Aufbaus und der Form nicht leicht.

Weiterer Stand der Technik wird weiter unten abgehandelt.

Bei zahlreichen Gewehren (Karabinern), insbesondere solchen des Typs AR15 bzw. des Typs M4 sind seit vielen Jahren Spannschieber als selbstständige Teile bekannt und im Handel erhältlich, die die unterschiedlichsten Wünsche erfüllen. Es wird daher im Folgenden und in den Ansprüchen der Karabiner als existierend vorausgesetzt, die Erfindung betrifft einen an diesen angepassten Spannschieber, der somit geometrisch und funktionell in die Waffe passt, sodass diese mit dem erfindungsgemäßen Spannschieber verwendet werden kann. Als allgemeinen technologischen Hintergrund kann man kurz Folgendes angeben:
Spannschieber werden bei Karabinern (Gewehren) vorgesehen, um die Waffe händisch laden zu können; wenn sich beispielsweise keine Patrone im Patronenlager befindet und ein neues Magazin angesetzt wurde, wird mittels des Spannschiebers der Drehwarzenverschluss geöffnet und das Gleitstück, in welchem der Verschlusskopf gelagert ist, nach hinten gezogen, wodurch die Schließfeder gespannt wird. Bei der Vorholbewegung erfolgt der Einzug der Patrone ins Patronenlager und das Verriegeln des Verschlusses. Bei automatischer Schussabgabe erfolgen diese Vorgänge üblicherweise mittels der Schließfeder, welche bei jeder Bewegung des Verschlusses gespannt wird.

Der Spannschieber sollte sowohl für Linkshänder als auch für Rechtshänder gleichermaßen betätigbar sein. Auch sollte der Spannschieber nicht am Bewegungsablauf des Gleitstückes und Verschlusses nach der Schussabgabe teilhaben. Einerseits würde dies die Masse der beweglichen Teile erhöhen und es notwendig machen, stärkere Federn vorzusehen und damit für eine stärkere Krafteinleitung durch den Gasantrieb zu sorgen, wodurch wiederum die wirkenden Kräfte insgesamt erhöht werden, was die Waffe als Ganzes unruhiger macht, da es sich um bewegte Massen handelt. Andererseits wäre es sehr störend, insbesondere bei Gewehren des AR-Typs, wenn der Spannschieber nach jedem Schuss nach hinten in Richtung Schützen ausgelenkt würde. Schließlich soll der Spannschieber die Außenkontur der Waffe möglichst gering verändern und vor allem keine ausragenden Teile aufweisen, da diese speziell im Gelände zu Behinderungen und Problemen führen können.

Aus dem Stand der Technik sind zahllose Vorschläge bekannt, nur die wichtigsten sollen im Folgenden kurz abgehandelt werden.

Die US 7,240,600 offenbart einen Spannschieber der beidseitig betätigbar ist, wobei zwei um vertikale Achsen verschwenkbare Griffstücke vorgesehen sind, die durch eine zwischen den beiden Griffstücken vorgesehene Druckfeder in Ihre Ruhelage gedrängt werden. In diese Ruhelage greift das linke Griffstück mit einem Haken am Gehäuse der Waffe ein und verhindert so ungewollte Bewegungen mit dem Gleitstück. Beim Betätigen des linken Griffstückes gegen die Kraft der Feder gelangt der Haken aus der Ausnehmung im Gehäuse und gibt den Spannschieber zur Bewegung nach hinten frei. Bei Betätigen des rechten Griffstückes wird durch eine an diesem vorgesehene, gabelartige Einrichtung ein Vorsprung, der in die Nut zwischen die beiden Gabelzinken eingreift mitgenommen und somit auch das linke Griffstück in die aktive Lage gebracht in der der Haken nicht am Gehäuse der Waffe angreift und so kann der Spannschieber auch mit dem rechten Griffstück aktiviert und benutzt werden. Der Vorteil dieses Konzepts ist, dass es mit wenigen Bauteilen auskommt, der Nachteil liegt im Zusammenspiel von Nut und Vorsprung der wegen der engen einzuhaltenden Toleranzen und der sacklochartigen Form der Nut anfällig für Verschmutzungen ist.

Die US 8,336,436 offenbart einen Spannschieber mit einem einteiligen Hebel, der wahlweise nach links oder rechts verschwenkt werden kann, wobei ein federbelasteter Mechanismus durch entsprechende Umsetzer dafür sorgt, dass beim Verschwenken unabhängig nach welcher Seite, der Haken aus dem Bereich der Vertiefung im Gehäuse der Waffe kommt. Der Mechanismus zur Freigabe des Hakens ist, aufwendig und relativ filigran und besteht aus einer größeren Anzahl von Bauteilen, was ihn verhältnismäßig aufwendig und kostspielig macht.

Die US 9,377,258 offenbart einen Spannschieber, bei dem die beiden Griffstücke jeweils mit einem Vorsprung in der Nut eines federbelasteten Röhrchens eingreifen und so in die Ruhelage gedrückt werden. Beim Betätigen eines der beiden Griffstücke wird über dieses Röhrchen und die Nut das andere Griffstück mitbewegt und so gelangt der Haken jedenfalls aus dem Bereich des Gehäuses. Die fast perfekte Symmetrie macht diese Lösung elegant, allerdings ist der Zusammenbau des Röhrchens unter dem Griff in die Nut diffizil und vor allem schmutzanfällig.

Die US 9,683,795 offenbart einen Spannschieber mit einer gewissen Ähnlichkeit zu der eingangs genannten US 7,240,600 nur ist diese Konstruktion noch aufwendiger und deutlicher asymmetrischer.

Die US 9,423,195 geht einen völlig anderen Weg und erreicht die zweiseitige Bedienbarkeit nur sehr bedingt, denn dazu ist es notwendig, dass nur einfach vorhandene Griffstück dahingehend links oder rechts zu verwenden, indem die Einbaurichtung des Spannschiebers von einer Bauch- in eine Rücklage verändert wird, was im Feld keine annehmbare Lösung darstellt und nur als "quasi-beidseitig" angesehen werden kann.

Die US 9,366,489 ist insofern ein Unikum, als sie auf Griffstücke verzichtet und stattdessen ein Seil, eine Schnur, oder dergleichen einerseits am Hebel, andererseits am gegenüber liegenden Randbereich des Spannschiebers montiert, sodass man durch Ziehen an der Schnur den Spannschieber betätigt.

Ebenso exotisch, wenn auch auf andere Weise, ist die Lösung der US 9,791, 225 bei der Fixierungen bzw. Verbindungen zwischen Spannschieber und Obergehäuse des Gewehrs anstelle von einem federvorgespannten Haken mittels Magneten hergestellt werden, was sowohl hochtemperaturfeste Magneten als auch enge Passungen verlangt, da die Schließkräfte mit dem Quadrat des Abstandes abnehmen.

Die US 10,012,461 offenbart einen sehr ausgeklügelten Mechanismus mit zwei Federn, einer Kulisse oder Nocke und einem Kulissen- oder Nockenfolger, wodurch es möglich wird, ein einstückiges Griffstück wahlweise von links oder rechts zu bedienen und über die Kulisse (Nocke) und den Nockenfolger den Hebel frei zu bekommen. Dieser Mechanismus ist filigran und besteht aus zahlreichen Bauteilen, er ist somit aufwendig.

Abgesehen von den jeweils genannten Problemen und Nachteilen ist allen genannten Vorschlägen gemeinsam, dass die Betätigungskräfte meistens über die Drehbolzen (Stifte, Spannstifte) der Griffe bzw. des Griffs in den Spannschieber eingeleitet werden, was sowohl diese Drehbolzen als auch ihre Aufnahmen im Spannschieber mechanisch stark belastet und dies auch auf durchaus dynamische, nämlich stoßende Weise.

Es ist somit Ziel und Aufgabe der Erfindung einen Spannschieber der eingangs genannten Art, insbesondere für einen Karabiner (Gewehr) des Typs AR15 bzw. M4 anzugeben, der die jeweils genannten Nachteile nicht aufweist und insbesondere mit wenigen Bauteilen auskommt und mechanisch robust und langlebig ist. Erfindungsgemäß werden diese Ziele durch einen Spannschieber mit den im kennzeichnenden Teil des Anspruches 1 angegebenen Merkmalen erreicht, mit anderen Worten die Griffe weisen Anschlagflächen auf, die mit Gegenflächen am Schaft im Betätigungsfall zusammen wirken und so die Belastung der Stifte Verringern bzw. Eliminieren. In einer Ausgestaltung der Erfindung sind die Kontaktflächen zwischen den beiden Griffen so ausgebildet, dass es beim Betätigen des passiven Griffes zu einer rollend-gleitenden Relativbewegung kommt, und dass beim Betätigen des aktiven Griffes der Abstand zwischen diesen Flächen größer wird, wodurch Verschmutzungen zum großenteils selbsttätig entfernt werden. Weitere Ausgestaltungen werden am Ende der Beschreibung mit beispielhaftem Bezug auf die Zeichnung angegeben.

Die Erfindung wird im Folgenden anhand der Zeichnung näher erläutert. Dabei zeigt bzw. zeigen:
die Fig. 1 einen erfindungsgemäßen Spannschieber mit den Teilen der Waffe, in der er verwendet wird, in perspektivischer Explosionsdarstellung,
die Fig. 2 den Spannschieber der Fig. 1 in perspektivischer Explosionsdarstellung,
die Figs. 3a,b eine Draufsicht und eine Untersicht des Spannschiebers der Fig. 1,
die Figs. 4a-c perspektivische Ansichten,
die Figs. 5a,b Unteransichten bei der Verwendung und
die Fig. 6 einen Schnitt einer Unteransicht.

Es soll vorausgestellt werden, dass die weitere Erläuterung anhand eines Spannschiebers für ein AR 15 Gewehr erfolgt. Selbstverständlich sind die erfindungsgemäßen Merkmale unabhängig von den Adaptionen für andere vorliegende Waffen auch dort einsetzbar. Insbesondere sind spiegelbildliche Ausbildungen, bei denen der Arretierhaken am rechten Griff angeordnet ist, für den Fachmann problemlos zu entwerfen.

Es werden die Begriffe "vorne", "nach vorne", etc. im landläufigen Sinn verwendet, das heißt, die Laufmündung des Gewehrs ist "vorne", das Magazin ragt "nach unten", "links" ist bei Betrachtung "nach vorne" zu verstehen, etc. Es ist in den Figs. 2 und 3 jeweils ein kartesisches Achsensystem eingezeichnet, dabei zeigt der Pfeil 51 nach vorne (Laufrichtung), der Pfeil 52 nach links und der Pfeil 53 nach oben. Durch die Laufachse und die Richtung parallel zu Pfeil 53, die Laufachse schneidend, wird die Waffenmittelebene definiert.

Die **Fig. 1** zeigt die Einbausituation eines Spannschiebers bei einem Karabiner vom Typ AR15. Wie der Stand der Technik ist auch die Erfindung darauf gerichtet, im Anlassfall das Gleitstück (=bolt carrier) 12 im Bereich der Gasaufnahme (=gas key) 13 zu fassen und beim manuellen Ladevorgang nach hinten zu ziehen. Diese Bewegung erfolgt gegen die Kraft der Schließfeder (nicht dargestellt), welche nach dem Loslassen des Spannschiebers 1 das Gleitstück 12 nach vorne bewegt, wobei eine neue Patrone aus dem Magazin in das Patronenlager des Laufes eingeführt wird und der Verschlusskopf verriegelt. Dieser Ladevorgang ist dem Fachmann hinlänglich bekannt, weshalb in Fig. 1 lediglich die Einbausituation des Spannschiebers 1 und des Gleitstücks 12 im Obergehäuse 5 dargestellt sind. Die strichliert angedeuteten Linien verdeutlichen die Aufnahme von Spannschieber 1 und Gleitstück 12 im Obergehäuse 5 eines Gewehrs vom AR15-Typ schematisch. Um nach der Schussabgabe den Spannschieber 1 am Gehäuse 5 zu arretieren und ein lockern oder sogar "mitlaufen" bei jedem Schuss zu verhindern, haben alle derartigen Spannschieber eine Arretiervorrichtung, welche besonders häufig als Arretierfortsatz 37 (Fig.2) ausgebildet ist. Dieser Arretierfortsatz 37 ist zum Eingriff in eine dafür vorgesehene Gehäuseausnehmung, die "Spannschieberhalterung" 11 (=latch arrest), vorgesehen und weist zumeist die Form einer Klinke oder eines Hakens (ebenfalls mit 37 bezeichnet) auf.

Die **Fig. 2** stellt eine schematische Explosionsdarstellung des Spannschiebers 1 der Fig. 1 dar, welcher als zentrales Element einen integral (einteilig oder fest verbunden) ausgebildeten Schaft 2 aufweist. Der Schaft 2 hat an seinem vorderen Ende einen Frontabschnitt 21, entgegen der Laufrichtung folgend, einen Mittenabschnitt 23 und einen gegenüber dem Mittenabschnitt seitlich in beide Querrichtungen 52 verbreiterten Endabschnitt 24 ausgebildet.

Am Frontabschnitt 21 ist ein Fortsatz in Richtung nach unten, also entgegen der Richtung 53, mit einer Öffnung 22 für den Gas-Key 13 ausgebildet.

Der Mittenabschnitt 23 des Spannschiebers 1 weist an seiner Unterseite eine Längsnut auf (Fig. 4a), welche bei etwaigem Gasaustritt aus dem Gleitstück 12 für einen geführten Abtransport der Gase entgegen der Laufrichtung 51 nach hinten zu einem Gasauslass 27 sorgt. Dieser Gasauslass 27 ist an der Unterseite des Spannschiebers 1 als bogenförmige Ausnehmung besonders in den Figs. 3b und 4a ersichtlich. Die Bogenform sorgt dafür, dass das Gas vom Gesicht des Schützen entfernt wieder nach vorne entweichen kann.

Wie in Fig. 2 dargestellt, sind zwei Griffe 3,4 (ein linker, aktiver, Griff 3 und ein rechter, passiver, Griff 4) am Endabschnitt 24 mittels Stiften 26 (=pin) oder dergleichen um Achsen parallel zur Hochachse 53 schwenkbar befestigt. Aktiver Griff nur, weil er den Arretierhaken aufweist und bei Betätigung diesen in Richtung "links" 52 auslenkt, und der Spannschieber 1 nach hinten gezogen werden kann.

Die Griffe 3,4 weisen nutartige Ausnehmungen 31,41 auf, die rückseitig vorgesehen sind und die zumindest im Wesentlichen formkomplementär zu den beiden Seitenarmen des Endabschnitts 24 ausgebildet sind. Somit können die Griffe 3,4 dem Endabschnitt 24 relativ einfach aufgesetzt oder übergestülpt und mittels Pins 26 fixiert werden. Die Griffe 3,4 weisen dabei eine Innenkontur auf, welche derart geformt ist, dass in der Einbauposition der Abstand der Rückseite in Richtung Endabschnitt 24 sich nach außen, also in Querrichtung 52 hin, vergrößert.

Dieser Umstand ist besonders gut aus **Fig. 6** ersichtlich. Mit anderen Worten weist die Endabschnittausnehmung 31,41 betrachtet aus der Drauf- oder Untersicht durch die Schnittebene entlang der Linie VI-VI der Fig. 4a, in Richtung "links" bzw. "rechts" 52 einen zunehmend verbreiternden Querschnitt auf. Der Griffweg 39, wie in Fig. 4 mit Fig.6 zusammenschauend sehr gut ersichtlich ist, ist - in der Ruheposition betrachtet - nach außen hin erweiternd ausgebildet. Der Verlauf der internen Anschlagflächen 38,48 in Fig. 6 ist bogenförmig dargestellt, kann jedoch auch linear oder sogar stufenförmig ausgebildet sein, wobei berücksichtigt werden sollte, dass sie im Wesentlichen formkomplementär zum Endabschnitt 24 und hierbei insbesondere den Abstützflächen 29 ausgebildet sind. Hierdurch wird bei Betätigung zumindest eines Griffs 3,4 die Anschlagfläche 38,48 in Kontakt mit den Abstützflächen 29 gelangen, wie nachfolgend noch erläutert wird.

Die Griffe 3,4 nehmen dabei Federn 33, 43 teilweise auf, die sich am Endabschnitt 24 in den dafür vorgesehenen Federausnehmungen 25 abstützen. Hierdurch werden in der Ruheposition beide Griffe 3,4 in Laufrichtung 52 nach vorne vorgespannt und eine Schwenkbewegung nach hinten ermöglicht. Die Fig. 2 zeigt auch, dass der rechte Griff 4 eine dem Schaft 2 zugewandte Anlagefläche 44 aufweist. Diese Anlagefläche ist analog am Griff 3 als Anlagefläche 34 ausgebildet und verhindert bei Bewegung des Spannschiebers 2 nach vorne, sei es manuell, sei es durch die Vorspannung der Federn 33,43, ein "Überschwingen" der Griffe 3,4 nach vorne-innen Richtung Mittenabschnitt 23 des Schaftes 2. Diese Anlageflächen 34, 44 bilden somit eine Art Anschlag bis zu welchem die Griffe 3,4 nach vorne vorgespannt sein können.

Die **Figs. 3a**,b zeigen die Griffe 3, 4 in Ruhelage, einmal in Draufsicht, einmal in Ansicht von unten, der Haken 37 am aktiven Griff 3 ist dabei ebenso gut zu erkennen wie die Anpassung der Konturen der Griffe 3,4 an die Konturen des Endabschnitts 24.

Wie bereits ausgeführt, werden normalerweise die Pins 26 oder auch Federstifte, Passstifte oder dergleichen, die die Fixierung und Rotation der Griffe 3,4 übernehmen, bei einer bestimmungsgemäßen händischen Betätigung des Spannschiebers 1 sehr stark belastet. Erfindungsgemäß erfolgt die Krafteinleitung bei Betätigung eines oder auch beider Griffe 3,4 durch Ergreifen und Ziehen der Griffflächen 35, 45 über interne Anschlagflächen 38, 48 der Griffe, die mit Abstützflächen 29 des Endabschnitts 24 in Kontakt kommen. So wird die Kraft direkt auf den Schaft 2 übertragen, was die Steifigkeit des Systems erhöht und den oder die Stifte 26 deutlich entlastet. "Interne" Anschlagfläche deshalb, weil sie sowohl oben, als auch unten überdeckt ist, was sie gegen Verschmutzung schützt und jede Einklemmgefahr hintanhält.

Die Zusammenschau der **Figs. 4b****-c** zeigt, dass bei Betätigung eines der Griffe 3,4 durch die Verdrehung ein Griffweg 39, 49 genannter Abstand zwischen den Flächen überwunden werden muss und danach der Lastabtrag durch Abstützung der internen Anschlagflächen 38 und/oder 48 auf die jeweiligen Abstützflächen 29 erfolgt. Durch diese Maßnahme wird eine "Zwei-Punkt-Auflage", also am Pin 26 und zumindest einem Kontaktpunkt zwischen Absütz- 29 und Anschlagflächen 38,48 ausgebildet, welche die Stabilität erhöht. Sehr leicht kann dieser Zusammenhang auch aus Fig. 6 ersehen werden, worin eine Schnittdarstellung auf die Ebene der Linie VI-VI in Figs.4a,c nach "oben" dargestellt ist.

Im Idealfall wird bei Betätigung zumindest eines Griffes 3,4 eine flächige Abstützung der Abstützflächen 38,48 am Endabschnitt 24 erreicht, wodurch der/die Pin/s 26 lediglich eine Art Führung übernehmen. Die Krafteinleitung erfolgt somit vornehmlich nicht über den oder die Pins 26, sondern durch den vergleichsweise großflächigen Kontakt wie eben beschrieben, wodurch die Pins 26 deutlich entlastet werden.

Zur Betätigung bei Benutzung des "passiven" (rechten) Griffes 4 ist auszuführen: Die Übersetzung der Kraft bzw. Bewegung bei Betätigung des rechten Griffes 4 auf den Haken 37, um ihn zu lösen, erfolgt über einen Aktuator 46, gut zu erkennen in Fig. 2, der an der Rückseite eines Gegenstückes, des Aktuators 36 am aktiven Griff 3 angreift und so den linken Griff 3 ebenfalls auslenkt. Die Fig. 5b, eine Unteransicht (!) zeigt dieses Auslenken beider Griffe bei Benutzung des rechten Griffes 4 mit dem Kontakt zwischen den beiden Aktuatoren 46 und 36.

Aus den **Figs. 5a**,b ist auch ersichtlich, dass der Schaft an seiner Unterseite einen Schaftanschlag 28 ausgebildet hat. Die Form des Schaftanschlages ist im Wesentlichen durch die Radien der Griffe 3, 4 bezüglich der Achsen der Stifte 26 in diesem Bereich vorgegeben und weist somit in Querrichtung 52 bogenförmige Ausnehmungen auf. In einer bevorzugten Ausgestaltung der Erfindung ist vorgesehen, dass der Schaftanschlag 28 bei Betätigung eines oder beider Griffe 3,4 als Widerlager für den passiven Aktuator 36 (und damit im Anwendungsfall indirekt auch für den Aktuator 46) dient, wodurch einerseits eine Grenzlage für die Verschwenkung genau definiert ist und andererseits ein dritter Lagerpunkt, gegenüber dem Kontaktbereich der jeweiligen internen Anschlagfläche 38, 48 mit der Abstützfläche 29 entsteht. Dadurch werden die Stifte, ihre Halterung im Endabschnitt 24 des Schaftes 2 und das Lager für sie im jeweiligen Griff 3,4 stark, im Idealfall nahezu vollständig, entlastet. Dass dabei die jeweiligen Kontaktflächen und die Stifte gewisse Toleranzen erfüllen müssen, macht in Kenntnis der Erfindung und durch die Vorspannung mit den Federn, die jedes Schlackern, Klappern und Vibrieren verhindern, dem Fachmann keine Probleme.

Es werden im Folgenden die durch die Erfindung bzw. ihre Ausgestaltungen erzielbaren Vorteile angegeben:
- Die Griffe 3 und 4 sind "vollflächig" von vorne betätigbar, wodurch eine gute Krafteinleitung und auch in Stresssituationen eine zuverlässige Betätigung ermöglicht wird.
- Die Griffe 3 und 4 können jeweils einzeln oder auch gemeinsam betätigt werden und in allen Fällen wird dadurch die Freigabe des Arretierfortsatzes 37 ohne jedes weitere Zutun bewirkt.
- Durch die interne Vorspannung mit Federn 33,43 ist eine Verschmutzung unwahrscheinlich und einem "Klappern" der Komponenten effizient vorgebeugt.
- Durch die geringe Anzahl an Bauteilen ist die Fertigung kostengünstig, die Betriebssicherheit begünstigt.
- Die Anlageflächen 34,44 dienen dazu ein "Überschwingen nach innen" und damit ein mögliches Verklemmen am Rahmen der Waffe zu Verhindern.
- Die Übersetzung der Kraft von "rechts" bei Benutzung des rechten Griffes 4 erfolgt über dessen Aktuator 46 auf den "passiven Aktuator 36". Ein "Überschwingen" wird durch den Schaftanschlag 28 verhindert, der auch das Einleiten der Betätigungskraft ohne Überbeanspruchung der Stifte ermöglicht.
- Die Griffe 3, 4 stützen sich intern nach Überwindung eines Griffwegs 39 am Endabschnitt 24 ab; hierdurch wird eine Auflage ausgebildet, welche die, insbesondere bei Vorhandensein des Schaftanschlags 28, die Lagerung an den Pins 26 und dies selbst entlastet und ein Anreißen z.B. mit Handschuhen oder dgl. an einer oder beiden Seiten (Griffe 3,4) erlaubt, ohne dass filigrane Bauteile versagensanfällig wären.

Man kann zusammenfassend feststellen, dass die Erfindung durch einen Spannschieber nach Anspruch 1 definiert wird.

Damit wird mit wenigen, robusten Bauteilen die angestrebte Entlastung des Stiftes 26 erzielt. Beschädigende Beanspruchungen der Verbindungsstellen bzw. der Pins 26 in Folge heftiger Bewegungen, wie etwa beim Zurückreißen des Spannschiebers 1 im Einsatz, können somit effizient vermieden werden, wobei die Anzahl der Bauteile vergleichsweise gering ist.

Ausgestaltungen schützen beispielsweise:
Einen Spannschieber, der dadurch gekennzeichnet ist, dass die Abstützfläche 29 in einer Ebene im Wesentlichen parallel zur Normalrichtung 53 liegt. Damit wird die Kraft beim Benutzen des Spannschiebers möglichst direkt, und ohne ein zusätzliches Moment um die Querachse einzuleiten, übertragen.
Einen Spannschieber, der dadurch gekennzeichnet ist, dass die interne Anschlagfläche 38 in der Freigabeposition in einer Ebene im Wesentlichen parallel zur Normalrichtung 53 liegt. Damit kommt es bei der Benutzung zu einem flächigen Kontakt mit der Abstützfläche ohne punktuelle Beanspruchung.

Erfindungsgemäß ist jedoch, dass die Abstützfläche 29 einen größeren Abstand zur Waffenmittelebene aufweist als der Stift 26. Da der Griff außen ergriffen wird, wird so die Kraft ohne große Umlenkung übertragen und der Stift weiter entlastet.

Ebenso erfindungsgemäß ist, dass am Endabschnitt 24 ein Schaftanschlag 28 für eine Gegenfläche des aktiven Griffstückes 3 vorgesehen ist, der näher zur Waffenmittelebene angeordnet ist als der Stift 26. Damit wird eine weitere Kontaktfläche zur Kraftübertragung geschaffen.

Darüber hinaus ist erfindungsgemäß, dass in der Freigabeposition des ersten Griffes 3 dieser sowohl die Abstützfläche 29 als auch den Anschlag kontaktiert. Damit wird der Stift 26 bei der Benutzung weitgehend, im Idealfall vollständig, entlastet.

Weitere Ausgestaltungen schützen beispielsweise:
Einen weitergebildeten Spannschieber, der dadurch gekennzeichnet ist, dass der passive Griff 4 einstückig mit einem Aktuator 46 ausgebildet ist, der hinter einem einstückig mit dem aktiven Griff 3 ausgebildeten passiven Aktuator 36 angeordnet ist, und dass die beiden Aktuatoren näher zur Waffenmittelebene angeordnet sind als die Stifte 26. Dies schafft eine einfache und sehr robuste Übertragung des zum Entriegeln notwendigen Drehmoments auf den aktiven Griff, wenn der passive Griff eingesetzt wird.

Einen Spannschieber letzterer Art, der dadurch gekennzeichnet ist, dass auf der Vorderseite des passiven Aktuators 36 die Gegenfläche für den Schaftanschlag 28 ausgebildet ist. Damit wird im Benutzungsfall durch den passiven Griff nach dem Entriegeln der aktive Griff völlig entlastet, beim passiven Griff wird sein Stift durch seine Kontaktflächen mit dem Endabschnitt ebenfalls entlastet.

Einen weitergebildeten Spannschieber, der dadurch gekennzeichnet ist, dass jeder der Griffe 3, 4 an seiner Rückseite eine Nut, die Endabschnittausnehmung 31, aufweist, in die die seitliche Verbreiterung des Schaftes 2 ragt, und dass die Stifte 26 in diesem Bereich angeordnet sind. Dies verhindert Kippmomente um die Querachse 52 und schützt die Anordnung insgesamt vor dem Eindringen von Schmutz; im technischen Sinn liegt die flache Nut bevorzugt in einer Ebene normal zur Hochachse 53.

Einen Spannschieber, der weiters dadurch gekennzeichnet ist, dass für jeden Griff 3, 4 eine Feder 33, 43, vorgesehen ist, dass diese Federn Kompressionsfedern, bevorzugt Schraubenfedern, sind, und dass deren Achse parallel zur Laufrichtung 51 mit einer Abweichung von nicht mehr als 10°, bevorzugt nicht mehr als 5° verläuft. Damit wird die robusteste Art von Feder einsetzbar, durch die Anordnung in Laufrichtung 51 treten keine zusätzlichen Momente auf; durch eine Vorspannung der Federn wird das Klappern bzw. Schlackern der Griffe vermieden.

Einen Spannschieber letzterer Art, der dadurch gekennzeichnet ist, dass für die Aufnahme jeder der Federn 33, 43 Vertiefungen in den Wänden der Endabschnittausnehmung 31 und eine Ausnehmung in der Kontur der seitlichen Verbreiterung des Schaftes 2 ausgebildet sind. So werden die Federn ohne zusätzliche Bauteile gegen Verlust gesichert.

Einen weitergebildeten Spannschieber, der dadurch gekennzeichnet ist, dass am Frontabschnitt 21 eine Gasöffnung 22 vorgesehen ist, die an der dem Lauf zugewandten Unterseite des Schaftes 2 in eine Längsnut mündet, die wiederum am Endabschnitt 24 in einen zumindest in Querrichtung 52 weisenden, bevorzugt zumindest schräg nach vorne gerichteten Gasauslass 27 mündet. So kann bei erfolgendem Gasaustritt das Gas unschädlich abgeleitet und doch vom Benutzer weg abgelassen werden.

Einen Spannschieber, der weiters dadurch gekennzeichnet ist, dass die Griffe 3, 4 in ihrem vorderen, dem Schaft 2 zugewandten Bereich jeweils eine Anlagefläche 34, 44 aufweisen, die unter der Wirkung der Federn 33, 43 mit der zugeordneten Seitenfläche des Schaftes 2 in Kontakt stehen und so eine weitere Verdrehung verhindern. Definiert ohne zusätzlichen Bauteil eindeutig eine Ruhelage für die Griffe, die durch die Vorspannung der Federn nicht klappern, beim "forward assist" können Momente hier abgeleitet werden.

Einen Spannschieber letzterer Art, der dadurch gekennzeichnet ist, dass die Drehung der Griffe 3, 4 zwischen der Lage beim Kontakt der Anlageflächen 34, 44 und der Lage beim Kontakt der Abstützflächen 29 an der äußeren Kontur der Griffe den Griffweg 39 definiert. Dies bedeutet umgekehrt, dass die gewünschte Länge des Griffwegs 39 durch die passende Anordnung der genannten Flächen erzielt werden kann.

Einen Spannschieber, der dadurch weitergebildet ist, dass die Achsen der Stifte 26 parallel zur Normalrichtung 53 verlaufen. Dies ist fertigungstechnisch und für die Benutzung optimal.

Alle für den aktiven Griff 3 gemachten Ausführungen, speziell zu den Kontaktflächen, gelten, mutatis mutandis, auch für den passiven Griff 4.

Ein Spannschieber der weiter dadurch gekennzeichnet ist, dass die in der Endabschnittausnehmung 31 einander gegenüberstehenden schmalen Flächen jedes Griffs 3, 4 einerseits und des Bodens der Endabschnittausnehmung 31 inklusive der Abstützfläche 29 andererseits in der Ruheposition einander im Bereich vor dem Stift 26 und in der Freigabeposition im Bereich seitlich im Bereich, der von der Waffenmittelebene größeren Abstand aufweist als der Stift 26, flächig kontaktieren. Dies läuft einerseits auf eine Vergrößerung der Abstützfläche 29 hinaus, andererseits auf eine zusätzliche Sicherung gegen ein Überschwingen.

In der Beschreibung und den Ansprüchen werden die Begriffe "vorne", "hinten", "oben", "unten" und so weiter in der landläufigen Form und unter Bezugnahme auf den Gegenstand in seiner üblichen Gebrauchslage gebraucht. Das heißt, dass bei einer Waffe die Mündung des Laufes "vorne" ist, dass der Verschluss bzw. Schlitten durch die Explosionsgase nach "hinten" bewegt wird, etc.. Quer zu einer Richtung meint im Wesentlichen eine um 90° dazu gedrehte Richtung, soferne nichts anderes angegeben ist, auf das verschiedentlich in den Figs. eingezeichnete und beschriebene Koordinatensystem 51, 52, 53 wird speziell hingewiesen

Es soll noch darauf hingewiesen werden, dass in der Beschreibung und den Ansprüchen Angaben wie "unterer Bereich" eines Gegenstandes die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe (Breite - Länge) meint. All diese Angaben haben ihre landläufige Bedeutung, angewandt auf die bestimmungsgemäße Position des betrachteten Gegenstandes, soferne nichts anderes angegeben ist.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Lösungsmittel" ist das Wort "ein" nicht als Zahlwort, sondern als unbestimmter Artikel oder als Fürwort anzusehen, wenn nicht aus dem Zusammenhang etwas anderes hervorgeht.

Der Begriff: "Kombination" bzw. "Kombinationen" steht, soferne nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

Die in den einzelnen Ausgestaltungen und Beispielen angegebenen Merkmale und Varianten können mit denen der anderen Beispiele und Ausgestaltungen frei kombiniert und insbesondere zur Kennzeichnung der Erfindung in den Ansprüchen ohne zwangläufige Mitnahme der anderen Details der jeweiligen Ausgestaltung bzw. des jeweiligen Beispiels verwendet werden

In der folgenden Bezugszeichenliste sind die verwendeten Begriffe der Figs. 1 bis 6 angeführt, sowie die gebräuchlichen englischen Synonyme in Klammern gesetzt.

| | | | |
|---|---|---|---|
| 1 | Spannschieber (charging handle) | 4 | Zweiter (passiver) Griff ("rechts") (2nd handle) |
| 11 | Spannschieberhalterung (latch arrest) | 41 | Endabschnittausnehmung (uptake for end portion) |
| 12 | Gleitstück (bolt carrier) | 42 | Lagerstiftöffnung (pin opening) |
| 13 | Gasaufnahme (gas key) | 43 | Federelement (biasing means, spring) |
| | | 44 | Anlagefläche (contact surface) |
| 2 | Schaft (shaft) | 45 | Grifffläche (grip surface) |
| 21 | Frontabschnitt (front portion) | 46 | Aktuator (actuator) |
| 22 | Gas-Key Ausnehmung (gas key opening) | | |
| 23 | Mittenabschnitt (centre portion) | 48 | Interne Anschlagfläche (internal stop surface) |
| 24 | Endabschnitt (end portion) | 49 | Griffweg (grip travel distance) |
| 25 | Federausnehmung (spring uptake) | | |
| 26 | Stift, Spannstift (pin) | | |
| 27 | Gasauslass (gas outlet) | | |
| 28 | Schaftanschlag (shaft stop) | | |
| 29 | Abstützfläche (support surface) | | |
| 3 | Erster (aktiver) Griff ("links") (1st handle) | 5 | Waffengehäuse ("Upper") |
| 31 | Endabschnittausnehmung (uptake for end portion) | 51 | Laufrichtung (barrel direction) |
| 32 | Lagerstiftöffnung (pin opening) | 52 | Querrichtung links (normal direction left) |
| 33 | Federelement (biasing means, spring) | 53 | Normalrichtung oben (normal up) |
| 34 | Anlagefläche (contact surface) | | |
| 35 | Grifffläche (grip surface) | | |
| 36 | Passiver Aktuator (passive actuator) | | |
| 37 | Arretierfortsatz (latch) | | |
| 38 | Interne Anschlagfläche (internal stop surface) | | |
| 39 | Griffweg (grip travel distance) | | |

## Patentansprüche

1. Spannschieber für einen bestehenden, gasbetriebenen Karabiner, insbesondere des Typs AR15 oder des Typs M4 mit einem Gehäuse (5), wobei der Spannschieber (1) beidseitig zu betätigen ist und einen aktiven Griff (3), einen passiven Griff (4) und
einen Schaft (2) mit einem Frontabschnitt (21), einem Mittenabschnitt (23) und einem Endabschnitt (24) aufweist, wobei der Frontabschnitt (21) bis in den Bereich einer Gasaufnahme (13) eines Gleitstückes (12) des Karabiners reicht und am Endabschnitt (24) in Querrichtung (52) eine beidseitige Verbreiterung des Schaftes (2) zur Aufnahme des aktiven Griffs (3) und des passiven Griffs (4) vorgesehen ist, die an der Verbreiterung jeweils mittels eines Stifts (26) drehbar gelagert sind, wobei der aktive Griff (3) mit einem Arretierfortsatz (37) integral, bevorzugt einstückig, ausgebildet ist, und so ausgebildet ist, dass er zwischen zwei Positionen verdreht werden kann, wobei der Arretierfortsatz (37) in einer ersten Fixierposition mit einer Spannschieberhalterung (11) des Gehäuses (5) des Karabiners zusammenwirkt und den Spannschieber (1) bezüglich des Gehäuses (5) fixiert, und in einer zweiten Freigabeposition nicht mit der Spannschieberhalterung (11) zusammenwirkt und den Spannschieber bezüglich des Gehäuses (5) freigibt, wobei der passive Griff (4) so ausgebildet ist, dass er mit dem aktiven Griff (3) in Wirkverbindung zu bringen ist, wobei beide Griffe (3, 4) durch zumindest eine Feder (33, 43) in die Position gedrängt werden, die der Fixierposition entspricht,
wobei die Freigabeposition des ersten, aktiven, Griffes (3) durch eine Abstützfläche (29) an der Verbreiterung des Endabschnitts (24) definiert wird, an der in der Freigabeposition eine interne Anschlagfläche (38) des aktiven Griffes (3) anliegt, wobei die Abstützfläche (29) einen größeren Abstand zur Waffenmittelebene aufweist als der Stift (26), wobei am Endabschnitt (24) ein Schaftanschlag (28) für eine Gegenfläche des aktiven Griffes (3) vorgesehen ist, der näher zur Waffenmittelebene angeordnet ist als der Stift (26), **dadurch gekennzeichnet, dass** in der Freigabeposition des aktiven Griffes (3) dieser sowohl die Abstützfläche (29) als auch den Schaftanschlag (28) kontaktiert.

2. Spannschieber nach Anspruch 1, **dadurch gekennzeichnet, dass** die Abstützfläche (29) in einer Ebene im Wesentlichen parallel zur Normalrichtung (53) liegt.

3. Spannschieber nach Anspruch 1 oder 2, **dadurch gekennzeichnet, dass** die interne Anschlagfläche (38) in der Freigabeposition in einer Ebene im Wesentlichen parallel zur Normalrichtung (53) liegt.

4. Spannschieber nach einem der voranstehenden Ansprüche, **dadurch gekennzeichnet, dass** der passive Griff (4) einstückig mit einem Aktuator (46) ausgebildet ist, der hinter einem einstückig mit dem aktiven Griff (3) ausgebildeten passiven Aktuator (36) angeordnet ist, und dass die beiden Aktuatoren näher zur Waffenmittelebene angeordnet sind als die Stifte (26).

5. Spannschieber nach Anspruch 1 und 4, **dadurch gekennzeichnet, dass** auf der Vorderseite des passiven Aktuators (36) die Gegenfläche für den Schaftanschlag (28) ausgebildet ist.

6. Spannschieber nach einem der voranstehenden Ansprüche, **dadurch gekennzeichnet, dass** jeder der Griffe (3, 4) an seiner Rückseite eine Nut, die Endabschnittausnehmung (31) aufweist, in die die seitliche Verbreiterung des Schaftes (2) ragt, und dass die Stifte (26) in diesem Bereich angeordnet sind.

7. Spannschieber nach einem der voranstehenden Ansprüche, **dadurch gekennzeichnet, dass** für jeden Griff (3, 4) eine Feder (33, 43) vorgesehen ist, dass diese Federn Kompressionsfedern, bevorzugt Schraubenfedern, sind, und dass deren Achse parallel zur Laufrichtung (51) mit einer Abweichung von nicht mehr als 10°, bevorzugt nicht mehr als 5° verläuft.

8. Spannschieber nach Anspruch 6 und 7, **dadurch gekennzeichnet, dass** für die Aufnahme jeder der Federn (33, 43) Vertiefungen in den Wänden der Endabschnittausnehmung (31,41) und eine Federausnehmung (25) in der Kontur der seitlichen Verbreiterung des Schaftes (2) ausgebildet sind.

9. Spannschieber nach einem der voranstehenden Ansprüche, **dadurch gekennzeichnet, dass** am Frontabschnitt (21) eine Gasöffnung (22) vorgesehen ist, die an der dem Lauf zugewandten Unterseite des Schaftes (2) in eine Längsnut mündet, die wiederum am Endabschnitt (24) in einen zumindest in Querrichtung (52) weisenden, bevorzugt zumindest schräg nach vorne gerichteten Gasauslass (27) mündet.

10. Spannschieber nach einem der voranstehenden Ansprüche, **dadurch gekennzeichnet, dass** die Griffe (3, 4) in ihrem vorderen, dem Schaft (2) zugewandten Bereich jeweils eine Anlagefläche (34, 44) aufweisen, die unter der Wirkung der Federn (33, 43) mit der zugeordneten Seitenfläche des Schaftes (2) in Kontakt stehen und so eine weitere Verdrehung verhindern.

11. Spannschieber nach Anspruch 10, **dadurch gekennzeichnet, dass** die Drehung der Griffe (3, 4) zwischen der Lage beim Kontakt der Anlageflächen (34, 44) und der Lage beim Kontakt der Abstützflächen (29) an der äußeren Kontur der Griffe den Griffweg (39) definiert.

12. Spannschieber nach einem der Ansprüche 4-11, **dadurch gekennzeichnet, dass** die Kontaktflächen der Aktuatoren (46, 36) zwischen den beiden Griffen (3, 4) so ausgebildet sind, dass es bei Betätigung des passiven Griffes (4) zu einer rollend-gleitenden Relativbewegung zwischen ihnen kommt, und dass beim Betätigen des aktiven Griffes (3) der Abstand zwischen ihnen größer ist als in Ruhelage. (Fig. 5a,b)

13. Spannschieber nach Anspruch 1, **dadurch gekennzeichnet, dass** die Freigabeposition des zweiten, passiven, Griffes (4) durch eine Abstützfläche (29) an der Verbreiterung des Endabschnitts (24) definiert wird, an der in der Freigabeposition eine interne Anschlagfläche (48) des passiven Griffes (4) anliegt.

14. Spannschieber nach Anspruch 13, **dadurch gekennzeichnet, dass** die Abstützfläche (29) in einer Normalebene zur Laufrichtung (51) liegt.

15. Spannschieber nach Anspruch 13 oder 14, **dadurch gekennzeichnet, dass** die interne Anschlagfläche (48) in der Freigabeposition in einer Normalebene zur Laufrichtung (51) liegt.

16. Spannschieber nach einem der Ansprüche 13 bis 15, **dadurch gekennzeichnet, dass** die Abstützfläche (29) größeren Abstand zur Waffenmittelebene aufweist als der Stift (26).

17. Spannschieber nach Anspruch 6, **dadurch gekennzeichnet, dass** die in der Endabschnittausnehmung (31) einander gegenüberstehenden schmalen Flächen jedes Griffs (3, 4) einerseits und des Bodens der Endabschnittausnehmung (31) inklusive der Abstützflächen (29) andererseits in der Ruheposition einander im Bereich vor dem Stift (26) und in der Freigabeposition im Bereich seitlich im Bereich, der von der Waffenmittelebene größeren Abstand aufweist als der Stift (26), flächig kontaktieren.

## Claims

1. Charging handle for an existing gas-powered carbine, in particular of the type AR15 or of the type M4 with a housing (5), the charging handle (1) to be operated on both sides having an active handle (3), a passive handle (4) and a shaft (2) with a front portion (21), a center portion (23) and an end portion (24), the front portion (21) extending into the region of a gas opening (13) of a bolt carrier (12) of the carbine, and having a widening of the shaft (2) on both sides in the transverse direction (52) for receiving the active handle (3) and the passive handle (4) being provided at the end portion (24), which are each rotatably mounted on the widening by means of a pin (26), wherein the active handle (3) is formed integrally, preferably in one piece, with a latch (37) and designed such that it can be rotated between two positions, the latch (37) in a first fixing position cooperating with a latch arrest (11) of the housing (5) of the carbine and fixing the charging handle (1) with respect to the housing (5), and in a second release position not cooperating with the latch arrest (11) and releasing the charging handle with respect to the housing (5), the passive handle (4) being designed in such way that it is to be brought into operative connection with the active handle (3), both handles (3, 4) being forced into the position which corresponds to the fixing position by at least one spring (33, 43), wherein the release position of the first, active handle (3) is defined by a support surface (29) at the widening of the end portion (24), against which an internal stop surface (38) of the active handle (3) lies in the release position, whereby the support surface (29) is at a greater distance from the central plane of the weapon than the pin (26) and a shaft stop (28) for a counter face of the active handle (3) is provided at the end portion (24), which shaft stop is arranged closer to the center plane of the weapon than the pin (26), **characterized in that** in the release position of the active handle (3), the latter contacts both the support surface (29) and the stop (28).

2. Charging handle according to claim 1, **characterized in that** the support surface (29) lies in a plane substantially parallel to the normal direction (53).

3. Charging handle according to claim 1 or 2, **characterized in that** the internal stop surface (38) in the release position lies in a plane substantially parallel to the normal direction (53).

4. Charging handle according to any of the preceding claims, **characterized in that** the passive handle (4) is formed in one piece with an actuator (46), which is arranged behind a passive actuator (36) formed in one piece with the active handle (3), and **in that** the two actuators are arranged closer to the center plane of the weapon than the pins (26).

5. Charging handle according to claim 1 and 4, **characterized in that** the counter face for the shaft stop (28) is formed on the front of the passive actuator (36).

6. Charging handle according to any of the preceding claims, **characterized in that** each of the handles (3, 4) has on its rear side a groove, which has an uptake for end portion (31) into which the lateral widening of the shaft (2) projects, and **in that** the pins (26) are arranged in this region.

7. Charging handle according to any of the preceding claims, **characterized in that** a spring (33, 43) is provided for each handle (3, 4), **in that** these springs are compression springs, preferably coil springs, and **in that** their axis runs parallel to the barrel direction (51) with a deviation of not more than 10°, preferably not more than 5°.

8. Charging handle according to claims 6 and 7, **characterized in that** for the uptake of each of the springs (33, 43) recesses are formed in the walls of the uptake for end portion (31, 41) and a spring uptake (25) in the contour of the lateral widening of the shaft (2).

9. Charging handle according to any of the preceding claims, **characterized in that** a gas opening (22) is provided at the front portion (21), which gas opening (22) opens on the underside of the shaft (2) facing the barrel into a longitudinal groove, which in turn opens at the end portion (24) into a gas outlet (27) pointing at least in the transverse direction (52) and preferably at least obliquely forward.

10. Charging handle according to any of the preceding claims, **characterized in that** the handles (3, 4) each have in their front region facing the shaft (2) a contact surface (34, 44) which, under the action of the springs (33, 43), are in contact with the associated side surface of the shaft (2) and thus prevent further rotation.

11. Charging handle according to claim 10, **characterized in that** the rotation of the handles (3, 4) between the position on contact of the contact surfaces (34, 44) and the position on contact of the support surfaces (29) on the outer contour of the handles defines the handle path (39).

12. Charging handle according to any of the claims 4 to 11, **characterized in that** the contact surfaces of the actuators (46, 36) between the two handles (3, 4) are designed in such a way that, when the passive handle (4) is actuated, a rolling-sliding relative movement occurs between them, and **in that**, when the active handle (3) is actuated, the distance between them is greater than in the rest position. (Fig. 5a, b)

13. Charging handle according to claim 1, **characterized in that** the release position of the second, passive handle (4) is defined by a support surface (29) at the widening of the end portion (24), against which an internal stop surface (48) of the passive handle (4) lies in the release position.

14. Charging handle according to claim 13, **characterized in that** the support surface (29) lies in a normal plane to the barrel direction (51).

15. Charging handle according to claim 13 or 14, **characterized in that** the internal stop surface (48) in the release position lies in a normal plane to the barrel direction (51).

16. Charging handle according to any of claims 13 to 15, **characterized in that** the support surface (29) is at a greater distance from the center plane of the weapon than the pin (26).

17. Charging handle according to claim 6, **characterized in that** narrow surfaces of each handle (3, 4) facing each other in the uptake for end portion (31), on the one hand, and the bottom of the uptake for end portion (31) including the support surfaces (29), on the other hand, contact each other flat in the rest position in the region in front of the pin (26) and in the release position in the region laterally in the region, which is at a greater distance from the central plane of the weapon than the pin (26).

## Revendications

1. Poignée d'armement destinée à une carabine existante, fonctionnant au gaz, notamment de type AR15 ou de type M4, comprenant une carcasse (5), la poignée d'armement (1) étant actionnée des deux côtés et présentant un manche actif (3), un manche passif (4) et une tige (2) comportant une partie avant (21), une partie médiane (23) et une partie terminale (24), la partie avant (21) s'étendant jusque dans la région d'un élément de prise de gaz (13) d'une pièce coulissante (12) de la carabine, et un élargissement bilatéral de la tige (2) étant prévu sur l'extrémité terminale (24), dans la direction transversale (52), en vue d'accueillir le manche actif (3) et le manche passif (4) qui sont chacun montés avec possibilité de rotation sur l'élargissement, au moyen d'une goupille (26), le manche actif (3) étant réalisé de manière intégrale, de préférence d'une seule pièce, avec une saillie de verrouillage (37), et étant réalisé de manière à ce qu'il puisse être tourné entre deux positions, la saillie de verrouillage (37) coopérant, dans une première position de maintien, avec un support de poignée d'armement (11) de la carcasse (5) de la carabine, et maintenant la poignée d'armement (1) par rapport à la carcasse (5), et, dans une deuxième position de libération, ne coopérant pas avec le support de poignée d'armement (11) et libérant la poignée d'armement par rapport à la carcasse (5), le manche passif (4) étant réalisé de manière à pouvoir être amené en liaison fonctionnelle avec le manche actif (3), les deux manches (3, 4) étant poussés par au moins un ressort (33, 43) dans la position qui correspond à la position de maintien, où la position de libération du premier manche, à savoir du manche actif (3), est définie par une surface d'appui (29) sur l'élargissement de la partie terminale (24), contre laquelle une surface de butée (38) interne du manche actif (3) est appliquée dans la position de libération, sa-chant que la surface d'appui (29) présente une distance par rapport au plan médian de l'arme qui est plus grande que celle de la goupille (26), une butée de tige (28) pour une surface antagoniste du manche actif (3) étant prévue sur la partie terminale (24) et étant disposée plus près du plan médian de l'arme que la goupille (26), **caractérisée en ce que** dans la position de libération du manche actif (3), celui-ci est en contact aussi bien avec la surface d'appui (29) qu'avec la butée de tige (28).

2. Poignée d'armement selon la revendication 1, **caractérisée en ce que** la surface d'appui (29) se situe dans un plan sensiblement parallèle à la direction normale (53).

3. Poignée d'armement selon la revendication 1 ou 2, **caractérisée en ce que** dans la position de libération, la surface de butée (38) interne se situe dans un plan sensiblement parallèle à la direction normale (53).

4. Poignée d'armement selon une des revendications précédentes, **caractérisée en ce que** le manche passif (4) est réalisé d'une seule pièce avec un actionneur (46) qui est disposé derrière un actionneur passif (36) réalisé d'une seule pièce avec le manche actif (3), et **en ce que** les deux actionneurs sont disposés plus près du plan médian de l'arme que les goupilles (26).

5. Poignée d'armement selon la revendication 1 et 4, **caractérisée en ce que** la surface antagoniste pour la butée de tige (28) est réalisée sur la face avant de l'actionneur passif (36).

6. Poignée d'armement selon une des revendications précédentes, **caractérisée en ce que** chacun des manches (3, 4) présente sur sa face arrière une rainure, à savoir l'évidement de partie terminale (31), dans laquelle s'engage l'élargissement latéral du fût (2), et **en ce que** les goupilles (26) sont disposées dans cette région.

7. Poignée d'armement selon une des revendications précédentes, **caractérisée en ce qu'**il est prévu un ressort (33, 43) pour chaque manche (3, 4), **en ce que** ces ressorts sont des ressorts de compression, de préférence des ressorts hélicoïdaux, et **en ce que** leur axe s'étend parallèlement à la direction du canon (51), avec un écart ne dépassant pas 10°, de préférence ne dépassant pas 5°.

8. Poignée d'armement selon la revendication 6 et 7, **caractérisée en ce que** pour accueillir chacun des ressorts (33, 43), des creux sont réalisés dans les parois de l'évidement de partie terminale (31, 41), et un évidement pour ressort (25) est réalisé dans le contour de l'élargissement latéral de la tige (2).

9. Poignée d'armement selon une des revendications précédentes, **caractérisée en ce que** dans la partie avant (21), il est prévu une ouverture à gaz (22) qui, sur la face inférieure de la tige (2) tournée vers le canon, débouche dans une rainure longitudinale, laquelle débouche à son tour sur la partie terminale (24), dans une sortie de gaz (27) orientée au moins dans la direction transversale (52), dirigée de préférence au moins en biais vers l'avant.

10. Poignée d'armement selon une des revendications précédentes, **caractérisée en ce que** les manches (3, 4) présentent dans leur région antérieure, tournée vers la tige (2), respectivement une surface de contact (34, 44) qui, sous l'action des ressorts (33, 43), sont en contact avec la face latérale associée de la tige (2) et empêchent ainsi une poursuite de la rotation.

11. Poignée d'armement selon la revendication 10, **caractérisée en ce que** la rotation des manches (3, 4) entre la position lors du contact des surfaces de contact (34, 44) et la position lors du contact des surfaces d'appui (29) sur le contour extérieur des manches, définit la course des manches (39).

12. Poignée d'armement selon une des revendications 4 à 11, **caractérisée en ce que** les surfaces de contact des actionneurs (46, 36) entre les deux manches (3, 4) sont réalisées de manière à ce que lors de l'actionnement du manche passif (4), il y ait un mouvement relatif roulant-glissant entre elles, et **en ce que** lors de l'actionnement du manche actif (3), la distance entre elles soit plus grande que dans la position de repos (fig. 5a, b).

13. Poignée d'armement selon la revendication 1, **caractérisée en ce que** la position de libération du deuxième manche, à savoir du manche passif (4), est définie par une surface d'appui (29) sur l'élargissement de la partie terminale (24), contre laquelle est appliquée, dans la position de libération, une surface de butée (48) interne du manche passif (4).

14. Poignée d'armement selon la revendication 13, **caractérisée en ce que** la surface d'appui (29) se situe dans un plan normal par rapport à la direction du canon (51).

15. Poignée d'armement selon la revendication 13 ou 14, **caractérisée en ce que** dans la position de libération, la surface de butée interne (48) se situe dans un plan normal par rapport à la direction du canon (51).

16. Poignée d'armement selon une des revendications 13 à 15, **caractérisée en ce que** la surface d'appui (29) présente une distance par rapport au plan médian de l'arme qui est plus grande que celle de la goupille (26).

17. Poignée d'armement selon la revendication 6, **caractérisée en ce que** les surfaces étroites de chaque manche (3, 4), qui se font face dans l'évidement de partie terminale (31), d'une part, et du fond de l'évidement de partie terminale (31), incluant les surfaces d'appui (29), d'autre part, sont en contact à plat les unes avec les autres dans la région située avant la goupille (26), lorsqu'elles sont en position de repos, et dans la zone située latéralement dans la région qui présente une distance par rapport au plan médian de l'arme qui est plus grande que celle de la goupille (26), lorsqu'elles sont en position de libération.
